# DEMANDE DE BREVET EUROPEEN

(11) **EP 0 048 070 A1**
(43) Date de publication de la demande: **24.03.1982**
(21) Numéro de dépôt: 81201030.4
(22) Date de dépôt: 15.09.1981
(51) Int. Cl.: B60S 5/00, F01M 11/04

(54) **Procédé et dispositif pour la récolte d'huile de lubrification usée en vue de son recyclage**

(30) Priorité: 17.09.1980 BE 2058751
(71) Demandeur: CLOISALL PATENT AG, CH-4010 Bale (CH)
(72) Inventeur: Demoulin, Jacques Julien, B-1200 Bruxelles (BE)
(74) Mandataire: Bockstael, Daniel

(57) **Abrégé**

Ce procédé consiste substantiellement à effectuer la vidange du moteur (2) par des moyens propres au véhicule, à stocker l'huile ainsi soutirée dans un récipient palettisable (6) porté de façon amovible par le véhicule, à organiser des points d'échange au moins de récipients pleins contre des récipients vides et à évacuer les récipients pleins desdits points d'échange vers des usines de recyclage. Dispositif appliquant ce procédé.

## Description

La présente invention concerne un procédé pour la récolte d'huile de lubrification usée, particulièrement de moteurs de véhicules automobiles, ainsi qu'un dispositif pour l'application de ce procédé.

La récolte des huiles usées est un problème d'actualité car les deux tiers en moyenne de huiles ainsi récoltées peuvent être regénérés.

Telle qu'effectuée actuellement, la récolte ne présente qu'un faible rendement, eu égard à l'importance du parc automobile existant. Ceci est principalement dû à l'inadéquation et à l'inconfort des moyens mis en oeuvre.

Les huiles vusées sont en effet essentiellement récoltées dans les garages et stations services où l'on effectue des vidanges. L'huile vidangée est le plus souvent receuillie dans un récipient ad hoc, pour être ensuite transvasée chaque fois dans des fûts de deux cents litres ayant contenu de l'huile vierge. Ceux-ci sont alors de temps à autre acheminés vers des usines de recyclage. Le nombre de manipulations est donc relativement élevé, ce qui se répercute sur les frais d'exploitation. En outre le travail est sâle. Il s'ensuit que, hormis dans certains grands établissements disposant d'une installation complète de soutirage, pompage et stockage, l'huile usée est soustraite au recyclage le plus souvent en étant utilisée pour le chauffage des locaux, ce qui est polluant et énergétique- ment peu raisonnable.

S'ajoute à cela la quantité non négligeable de particuliers effectuant eux-mêmes l'entretien de leur véhicule et dont on ne sait trop ce qu'il advient de leur huile de vidange.

La présente invention a pour but d'apporter une solution à ce problème. A cet effet, il est proposé un procédé de récolte consistant substantiellement à effectuer la vidange du moteur par des moyens propres au véhicule, à stocker l'huile ainsi soutirée dans un récipient palettisable porté de façon amovible par le véhicule, à organiser des points d'échange au moins de récipients pleins contre des récipients vides et à évacuer les récipients pleins desdits points d'échange vers des usines de recyclage.

L'invention s'étend également à un dispositif pour l'application du procédé susdécrit, dispositif constitué par un ensemble constitué par la combinaison d'au moins une conduite d'évacuation d'huile usagée dont une extrémité est destinée à aboutir dans une partie adéquate du dispositif propulseur du véhicule à équiper; insérées dans cette conduite, une pompe et une valve de contrôle; un organe de commande pour ladite pompe, respectivement ladite valve; et un berceau muni d'un moyen d'arrimage pour un récipient palettisable dans lequel est destinée à aboutir l'autre extrémité de ladite conduite, à l'intervention d'un moyen de connexion rapide.

L'invention sera décrite ci-après plus en détail avec référence aux dessins schématiques annexés, dans lesquels les figures 1 et 2 représentent respectivement l'organisation de deux dispositifs selon l'invention.

Un dispositif selon l'invention du type schématisé à la figure 1 comporte une conduite 1 d'évacuation d'huile usée, dont une extrémité est destinée à être connectée à toute partie adéquate d'un moteur . Dans cette conduite sont insérées une vanne 3 et une pompe 4 aspirante ou aspirante refoulante (voir ci-après). Un berceau 5 avec moyen d'arrimage rapide (non schématisé) est prévu pour recevoir un récipient palettisable 6 auquel est destinée à aboutir l'autre extrémité de ladite conduite 1, à l'intervention d'un moyen de connection rapide 7. Ce dernier peut être soit porté normalement par la conduite 1, soit par le récipient 6.

Un interrupteur 8 contrôle l'alimentation électrique de la vanne 3 contrôlant à son tour celle de la pompe 4, ou inversement. Un relais ou circuit 9 peut être prévu pour limiter la durée de l'alimentation suite à chaque manoeuvre de l'interrupteur 8. Ce dernier sera préférablement pourvu d'un témoin de fonctionnement lumineux et/ou sonore.

La connection de la conduite 1 au moteur 2 peut se faire en tout endroit et par tout moyen adéquat dont le choix s'effectuera en fonction du type de véhicule.

Dans la variante préférée illustrée à la figure 2, la pompe 4 est une pompe aspirante-refoulante et la vanne 3 est du type à trois voies. Une conduite 10 d'alimentation en huile vierge est prévue ainsi qu'un deuxième berceau 5 destiné à recevoir un récipient d'huile vierge ou recharge 11, qui peut être identique en tous points au récipient 6 (à condition que ceux-ci soient au moins translucides) ou différent.

L'organe de commande 8 est dans ce cas évidemment conçu en fonction des caractéristiques de la vanne 3, respectivement de la pompe 4.

Le procédé selon l'invention susdécrit prévoyant des points d'échange de récipients 6 et, le cas échéant, également de récipients 11, différentes possibilités s'offrent à l'utilisateur d'un véhicule équipé d'un dispositif selon l'invention, par exemple :
1.- le véhicule étant équipé d'un dispositif selon la figure 1 avec pompe 4 aspirante, l'utilisateur peut effectuer la vidange par simple manoeuvre de l'interrupteur 8, puis faire le plein d'huile d'une manière conventionnelle. A sa convenance, il abandonnera le récipient 6 plein à un point d'échange où il le remplacera par un récipient vide;
2.- idem que sub. 1 mais avec une pompe 4 aspirante-refoulante et organe 8 approprié : après avoir effectué la vidange, l'utilisateur remplace le récipient 6 par un récipient 11 qu'il se sera procuré et effectue le plein d'huile par la manoeuvre indiquée de l'organe 8. Il devra alors se procurer un nouveau récipient 11 préalablement à la prochaine vidange;
3.- dans le cas d'un dispositif selon la figure 2, le fonctionnement est évident au vu de ce qui précède. L'utilisateur peut alors effectuer vidange et plein sans quitter son volant. En cas de nécessité, il peut également procéder à un appoint d'huile.

Il est évident que l'invention prête à de très nombreuses différences de réalisation, aisément concevables par l'homme de métier. C'est la raison pour laquelle la description ci-avant est restée schématique, pour être interprêtée dans son sens le plus large.

Les dispositifs selon l'invention peuvent être commercialisés sous forme de boites d'assemblage et/ou être réalisés en première monte. Dans ce dernier cas, rien n'empêcherait d'intégrer pompe et vanne dans le moteur.

## Revendications

l.- Procédé pour la récolte d'huile de lubrification usée en vue de son recyclage, plus particulièrement d'huile de moteur de véhicules automobiles, caractérisé en ce qu'il consiste substantiellement à effectuer la vidange du moteur (2) par des moyens propres au véhicule, à stocker l'huile ainsi soutirée dans un récipient palettisable (6) porté de façon amovible par le véhicule, à organiser des points d'échange au moins de récipients pleins contre des récipients vides et à évacuer les récipients pleins desdits points d'échange vers des usines de recyclage.

2.- Dispositif par l'application du procédé selon la revendication 1, caractérisé par un ensemble destiné à être monté à bord d'un véhicule automobile et constitué par la combinaison d'au moins une conduite d'évacuation d'huile usagée (1) dont une extrémité est destinée à aboutir dans une partie adéquate du dispositif propulseur (2) du véhicule à équiper; insérées dans cette conduite, une pompe (4) et une valve de contrôle (3); un organe de commande (8) pour ladite pompe, respectivement ladite valve; et un berceau (5) muni d'un moyen d'arrimage pour un récipient palettisable (6) dans lequel est destinée à aboutir l'autre extrémité de ladite conduite (1), à l'intervention d'un moyen de connection rapide (7).

3.- Dispositif selon la revendication 2, caractérisé en ce que ledit organe de commande (8) inclut un circuit ou organe temporisateur (9), limitant directement ou indirectement la durée de fonctionnement de ladite pompe (4) après chaque manoeuvre dudit organe de commande (8).

4.- Dispositif selon la revendication 2 ou 3, caractérisé en ce que ladite pompe (4) est une pompe aspirante-refoulante et ladite valve (3) une valve à trois voies, une conduite d'alimentation d'huile vierge (10) étant connectée à cette dernière, ledit ensemble comportant en outre un deuxième berceau (5) avec moyen d'arrimage .pour un récipient palettisable (11) dans lequel est destinée à aboutir l'extrémité de ladite conduite d'alimentation (10) à l'intervention d'un moyen de connexion rapide (7).

5.- Dispositif selon l'une ou plusieurs des revendications précédentes, caractérisé en ce qu'un indicateur de fonctionnement est associé audit organe de commande.
